# EUROPÄISCHE PATENTSCHRIFT

(11) **EP 2 036 402 B1**
(45) Veröffentlichungstag und Bekanntmachung des Hinweises auf die Patenterteilung: **30.06.2010**
(21) Anmeldenummer: 07764741.0
(22) Anmeldetag: 20.06.2007
(51) Int. Cl.: H05B 33/08

(54) **VERFAHREN UND VORRICHTUNG ZUR ANSTEUERUNG VON LEUCHTDIODEN EINER BELEUCHTUNGSVORRICHTUNG**
METHOD AND DEVICE FOR DRIVING LIGHT-EMITTING DIODES OF AN ILLUMINATION DEVICE
PROCÉDÉ ET DISPOSITIF DE COMMANDE DES DIODES ÉLECTROLUMINESCENTES D'UN DISPOSITIF D'ÉCLAIRAGE

(30) Priorität: 20.06.2006 DE 102006029438
(43) Veröffentlichungstag der Anmeldung: 18.03.2009
(73) Patentinhaber: Arnold & Richter Cine Technik GmbH & Co. Betriebs KG, 80799 München (DE)
(72) Erfinder: HAUBMANN, Michael, 1230 Wien (AT)
(74) Vertreter: Ninnemann, Detlef
(86) Internationale Anmeldenummer: PCT/EP2007/005418
(87) Internationale Veröffentlichungsnummer: WO 2007/147573

(56) Entgegenhaltungen:
- EP-A- 1 298 963
- DE-A1- 10 227 487
- JP-A- 2006 059 927
- US-A1- 2006 028 156
- ANONYMOUS: "Pulse-Amplitude-Modulation drive control of LEDs" IP.COM JOURNAL, IP.COM INC., WEST HENRIETTA, NY, US, 2. Juli 2002 (2002-07-02), XP013003659 ISSN: 1533-0001

## Beschreibung

Die Erfindung betrifft ein Verfahren zur Ansteuerung von Leuchtdioden einer Beleuchtungsvorrichtung, insbesondere einer Beleuchtungsvorrichtung für Film-, Video- und Fotoaufnahmen mit einer Pulsweitenmodulation des Leuchtdiodenstroms sowie eine Vorrichtung zur Ansteuerung von Leuchtdioden einer Beleuchtungsvorrichtung, insbesondere einer Beleuchtungsvorrichtung für Film-, Video- und Fotoaufnahmen, mit einem elektronischen Schalter zur Pulsweitenmodulation des durch die Leuchtdioden fließenden Leuchtdiodenstroms.

Es sind Beleuchtungsscheinwerfer mit Licht emittierenden Dioden (LEDs) bzw. Leuchtdioden als Lichtquellen in Scheinwerfer in Film-, Video- und Fotoaufnahmen bekannt, deren wesentliche Vorteile in der hohen Lebensdauer, einer gegenüber anderen Lichtquellen wie beispielsweise Glühlampen oder HMI-Lampen wesentlich geringeren Wärmeentwicklung, einem geringeren Gewicht und einer kompakten Bauform bei großer abgegebener Lichtstärke bestehen.

Ein weiterer wesentlicher Vorteil von Leuchtdioden als Lichtquellen in Beleuchtungsscheinwerfern besteht darin, dass durch die Verwendung von Leuchtdioden unterschiedlicher Farben die Farbwiedergabe und/oder die Farbtemperatur eingestellt werden kann. Dieser Vorteil ist insbesondere bei Film- und Fotoaufnahmen mit lichtempfindlichen Filmmaterial von Bedeutung, da typische Filmmaterialen für Filmaufnahmen wie "Cinema Color Negativ Film" für Tageslicht mit einer Farbtemperatur von 5600 K oder für Glühlampenlicht mit einer Farbtemperatur von 3200 K optimiert sind und mit diesen Lichtquellen zur Beleuchtung eines Sets hervorragende Farbwiedergabeeigenschaften erreichen.

Aus der DE 102 33 050 A1 ist eine Lichtquelle auf LED-Basis für die Erzeugung von weißem Licht bekannt, die von dem Prinzip der Dreifarbenmischung Gebrauch macht. Zur Erzeugung des weißen Lichts wird eine Mischung der drei Grundfarben Rot-Grün-Blau (RGB) durchgeführt, wobei in einem Gehäuse zumindest eine blaues Licht emittierende LED, die als Transmissions-LED bezeichnet wird und direkt verwendetes Licht primär im Wellenlängenbereich von 470 bis 490 nm emittiert, sowie eine andere, mit Konversion arbeitende und dementsprechend als Konversions-LED bezeichnete LED kombiniert werden, die Licht primär im Wellenlängenbereich von höchstens 465 nm emittiert.

Ein Nachteil bei der Einstellbarkeit der Farbwiedergabe und/oder Farbtemperatur durch die Verwendung von verschiedenfarbigen Leuchtdioden in Beleuchtungsscheinwerfern für Film-, Video- und Fotoaufnahmen besteht aber darin, dass die Emissionswellenlängen der Leuchtdioden und damit die Farbwiedergabe und Farbtemperatur stark von der Temperatur abhängen, die im wesentlichen von der Umgebungstemperatur und dem durch die Leuchtdioden fließenden Strom abhängt. Eine Möglichkeit, die Farbwiedergabe und Farbtemperatur konstant zu halten, besteht darin, eine Farbkorrektur stromabhängig zu regeln. Eine solche Regelung ist jedoch nur mit hohem Aufwand zu realisieren, da sie mit einer zusätzlichen, temperaturabhängigen Kompensation verbunden werden müsste.

Um die Emissionswellenlänge von Leuchtdioden unabhängig von dem durch die Leuchtdioden fließenden Strom zu machen, wird die Helligkeit des von den Leuchtdioden abgegebenen Lichts über eine Pulsweitenmodulation gesteuert und der durch die Leuchtdioden fließende Strom konstant gehalten.

Aus der DE 102 27 487 A1 ist eine Beleuchtungsvorrichtung mit mehreren in Reihe geschalteten Leuchtdioden bekannt, zu deren Ansteuerung ein Mikroprozessor als Pulsweitenmodulator vorgesehen ist, der einen gepulsten Betrieb der in Reihe geschalteten Leuchtdioden ermöglicht, so dass die Leuchtdioden innerhalb einer sehr kurzen Zeit mit einem Vielfachen des sonst erlaubten Stromes betrieben werden können und dadurch sowohl die Leuchtstärke als auch die Lebensdauer der Leuchtdioden erhöht werden. Der Ausgang des Mikroprozessors ist mit einem Leistungstreiber verbunden, der die Ausgangssignale des Mikroprozessor verstärkt und die benötigte elektrische Leistung an die in Reihe geschalteten Leuchtdioden abgibt. Eingangsseitig ist der Mikroprozessor mit einem Analog/Digital-Wandler verbunden, der über eine Anschlussleitung an einen Elektrodenanschluss der Leuchtdioden angeschlossen ist und eine über den Leuchtdioden abfallende, zur Umgebungshelligkeit proportionale Spannung erfasst, die in ein digitales Signal umgewandelt und vom Mikroprozessor ausgewertet wird. Die Frequenz des vom Mikroprozessor abgegebenen, pulsweitenmodulierten Stromes liegt dabei im Bereich von 25 Hz, damit das Pulsen der Leuchtdioden für das menschliche Auge als solches nicht mehr wahrnehmbar ist und als kontinuierliche Helligkeit erkannt wird.

Eine Pulsweitenmodulation mit einer derart geringen Frequenz, die in anderen Anwendungsfällen auch bis zu 100 Hz oder einigen kHz gesteigert wird, ist jedoch insbesondere für Film- und Videoaufnahmen unzureichend, da Laufbild- oder Videokameras auch mit relativ kurzen Belichtungszeiten für jedes zu belichtende Bild von beispielsweise 1/48 Sekunde bei einer Filmtransportgeschwindigkeit von 24 Bildern pro Sekunde, die sich bei höheren Filmtransportgeschwindigkeiten und geringen Sektorwinkeln einer rotierenden, sektorvariablen Spiegelblende einer Laufbildkamera bis auf wenige 1/10000 Sekunden reduzieren. Dadurch kommt es bei einer niederfrequenten Pulsweitenmodulation zur Ansteuerung von Leuchtdioden einer Beleuchtungsvorrichtung zu starken Belichtungsschwankungen bei der Belichtung der einzelnen Film- oder Videobilder, die für qualitativ gute Film- und Videoaufnahmen, aber auch für Fotoaufnahmen mit sehr kurzen Belichtungszeiten, nicht akzeptabel sind.

Aus der EP 1 638 205 A1 ist eine LED-Treiberschaltung mit Konstantstromregelung und Pulsweitenmodulation bekannt, die eine Konstantspannungsquelle mit AusgangsSpannungsregler, der die Ausgangsspannung abhängig von einem externen Signal einstellt, einen mit der Kathodenseite der LEDs verbundenen Schaltkreis, dessen Ein- und Ausschaltzeiten pulsweitenmoduliert gesteuert werden, eine Stromerfassungseinheit, die den in der Schaltung fließenden Strom erfasst und eine Sample-and-Hold-Schaltung enthält, die den Eingangswert der Stromerfassungseinheit über eine konstante Periode hält und als Eingangssignal an den Ausgangsspannungsregler abgibt.

Der Einsatz einer Sample-and-Hold-Schaltung oder einer vergleichbaren Schaltungsanordnung wie einer Peak-Hold-Schaltung ist jedoch bei hohen Frequenzen der Pulsweitenmodulation wegen der kleinen Pulsbreiten des pulsweitenmodulierten Leuchtdiodenstromes und wegen der stets vorhandenen Induktivitäten der Schaltung und des daraus resultierenden, nicht exakt rechteckigen Leuchtdiodenstromes nicht ausreichend repräsentativ für den durch die in Reihe geschalteten Leuchtdioden fließenden, pulsweitenmodulierten Strom, da ein Stromwert der Stromerfassungseinheit zu einem bestimmten Zeitpunkt bzw. bezüglich seines Maximums erfasst wird. Um die gewünschte Farbe bzw. Farbtemperatur der Beleuchtungseinrichtung auch bei Änderungen der Umgebungstemperatur oder Temperatur der Beleuchtungseinrichtung einzuhalten und damit Farbschwankungen bei Filmaufnahmen zu vermeiden, ist eine möglichst exakte Stromregelung und damit exakte Erfassung des pulsweitenmodulierten Stromes erforderlich.

Aufgabe der vorliegenden Erfindung ist es, ein Verfahren und eine Vorrichtung zur Ansteuerung von in Reihe geschalteten Leuchtdioden einer Beleuchtungsvorrichtung bereitzustellen, die eine vorgegebene Farbe bzw. Farbtemperatur auch bei starken Temperaturschwankungen einhält, eine Pulsweitenmodulation mit in weiten Grenzen bis in den Megahertzbereich freiwählbarer Frequenz und zuverlässiger Regelung auch kleinster Pulsbreiten unter Verwendung kostengünstiger Standardbausteine ermöglicht und einen hohen Wirkungsgrad bei der Ansteuerung der Leuchtdioden gewährleistet.

Diese Aufgabe wird erfindungsgemäß durch ein Verfahren mit den Merkmalen des Anspruchs 1 gelöst.

Das erfindungsgemäße Verfahren ermöglicht es, eine aus in Reihe geschalteten Leuchtdioden zusammengesetzte Beleuchtungsvorrichtung pulsweitenmoduliert mit in weiten Grenzen bis in den Megahertzbereich frei wählbarer Frequenz und zuverlässiger Regelung auch kleinster Pulsbreiten unter Verwendung von kostengünstigen Standardbausteinen zu betreiben und gewährleistet einen hohen Wirkungsgrad bei der Ansteuerung der Leuchtdioden der Beleuchtungsvorrichtung sowie die exakte Einhaltung einer eingestellten bzw. vorgegebenen Farbe bzw. Farbtemperatur der Leuchtdioden auch bei starken Temperaturschwankungen.

Bei Anwendung des erfindungsgemäßen Verfahrens können die Helligkeit, das heißt die von der Beleuchtungsvorrichtung abgegebene Lichtstärke, mittels Pulsweitenmodulation gesteuert und gleichzeitig die Farbwiedergabe und Farbtemperatur bei konstant gehaltenem Leuchtdiodenstrom fest eingestellt und Belichtungsschwankungen auch bei hohen Aufnahmefrequenzen einer Laufbild- oder Videokamera bzw. sehr kurzen Belichtungszeiten bei einer Stehbildkamera ausgeschlossen werden.

Der erfindungsgemäßen Lösung liegt die Erkenntnis zugrunde, durch die Anwendung einer Pulsweitenmodulation bei der Ansteuerung der Leuchtdioden einer Beleuchtungsvorrichtung die in den Leuchtdioden erzeugte Verlustwärme gering und damit den Wirkungsgrad hoch zu halten und gleichzeitig die Frequenz der Pulsweitenmodulation unabhängig von dem durch die Leuchtdioden fließenden Leuchtdiodenstrom bzw. den Leuchtdiodenstrom für eine gewünschte Farbwiedergabe und Farbtemperatur unabhängig von einer in weiten Grenzen frei wählbaren Frequenz der Pulsweitenmodulation einstellen zu können. Durch die Erfassung der Stromzeitfläche anstelle des zu einem bestimmten Zeitpunkt durch die Leuchtdioden fließenden pulsweitenmodulierten Leuchtdiodenstroms bzw. dessen Maximalwertes geht auch der Stromanstieg insbesondere bei hohen Schaltfrequenzen bzw. sehr kurzen Impulsen in den erfassten Stromistwert ein und ermöglicht eine sehr exakte Stromregelung und damit Einhaltung einer gewünschten Farbwiedergabe und Farbtemperatur unabhängig von Temperaturschwankungen und einer in weiten Grenzen frei wählbaren Frequenz der Pulsweitenmodulation.

Eine vorteilhafte Ausgestaltung des erfindungsgemäßen Verfahrens ist **dadurch gekennzeichnet, dass** der pulsweitenmodulierte Leuchtdiodenstrom von einem Stromsensor erfasst, der erfasste Strommesswert verstärkt und ein stromproportionales Stromsensorsignal aus dem verstärkten Strommesswert gebildet wird, das digitalisiert und als digitalisierter Wert des Stromsensorsignals an den Mikroprozessor abgegeben wird, der den im Einschaltzeitpunkt durch die Leuchtdioden fließenden pulsweitenmodulierten Leuchtdiodenstrom aus der Beziehung ${I}_{PWM} = ADval * GN * 100 % / PWM$ berechnet, wobei ADval der digitalisierte Wert des Stromsensorsignals, GN die Verstärkung des Strommesswertes und PWM die Aussteuerung der Pulsweitenmodulation von 0% bis 100% ist.

Durch die Einstellung der an die Leuchtdioden angelegten Leuchtdiodenspannung in Abhängigkeit von dem im Einschaltzeitpunkt erfassten, durch die Leuchtdioden fließenden, pulsweitenmodulierten Leuchtdiodenstrom kann die Frequenz des pulsweitenmodulierten Leuchtdiodenstroms beliebig und in weiten Grenzen eingestellt werden, ohne dass dies Rückwirkungen auf den durch die Leuchtdioden fließenden Leuchtdiodenstroms und damit auf die Farbwiedergabe und Farbtemperatur der Beleuchtungsvorrichtung hat. Die digitalisierte Regelung unter Einbeziehung eines Mikroprozessor ermöglicht dabei Schaltfrequenzen bei der Pulsweitenmodulation der Leuchtdioden bis in den Megahertzbereich, so dass Belichtungsschwankungen auch bei extrem kurzen Belichtungszeiten für einzelne Film- oder Videobilder, das heißt auch bei sehr großen Film- oder Videotransportgeschwindigkeiten, auszuschließen sind.

Vorzugsweise wird der erfasste pulsweitenmodulierte Leuchtdiodenstrom fortlaufend digitalisiert und numerisch integriert an den Mikroprozessor abgegeben.

Ein fortlaufendes Digitalisieren des durch die Leuchtdioden fließende Stromes wie es beispielsweise bei einem Digital-Speicheroszilloskop erfolgt, und eine numerische Integration bedingen zwar einen größeren Aufwand, ermöglichen aber eine extrem genaue Regelung des durch die Leuchtdioden fließenden pulsweitenmodulierten Leuchtdiodenstroms und damit eine konstante Farbwiedergabe und Farbtemperatur auch bei höchsten Frequenzen der Pulsweitenmodulation.

In einer alternativen Ausführungsform wird der Leuchtdiodenstrom mittels eines in Reihe zu den Leuchtdioden geschalteten und vom Mikroprozessor angesteuerten elektronischen Schalters pulsweitenmoduliert und der pulsweitenmodulierte Leuchtdiodenstrom mit einem in Reihe zum elektronischen Schalter angeordneten Strommesswiderstand erfasst, der erfasste Strommesswert verstärkt und ein stromproportionales Stromsensorsignal aus dem verstärkten Strommesswert gebildet, das digitalisiert und als digitalisierter Wert des Stromsensorsignals an den Mikroprozessor abgegeben wird, der den im Einschaltzeitpunkt durch die Leuchtdioden fließenden pulsweitenmodulierten Leuchtdiodenstrom aus der Beziehung ${I}_{PWM} = \left(ADval-GC\right) * GN * 100 % / PWM$ berechnet, wobei ADval der digitalisierte Wert des Stromsensorsignals, GN die Verstärkung des erfassten Strommesswertes, PWM die Aussteuerung der Pulsweitenmodulation von 0% bis 100% und GC eine Konstante des elektronischen Schalters ist, die einen über den Strommesswiderstand fließenden Steuer- oder Ladestrom des elektronischen Schalters berücksichtigt.

In dieser Ausführungsform ermöglicht ein beispielsweise als N-Kanal-MOSFET ausgebildeter elektronischer Schalter höchste Schaltfrequenzen und in Verbindung mit einem Strommesswiderstand als Stromsensor eine Messung des Leuchtdiodenstromes mit einfachen Mitteln unter Verwendung von Standardbausteinen, wobei die Berechnung des zum Einschaltzeitpunkt durch die Leuchtdioden fließenden Leuchtdiodenstromes bezüglich des über die Gate-Source-Strecke des MOSFETs durch den Strommesswiderstand nach Masse abfließende Ladestrom des MOSFETs kompensiert wird.

Die Erfassung der Stromzeitfläche zur Berücksichtigung des Stromanstiegs insbesondere bei hohen Schaltfrequenzen bzw. sehr kurzen Impulsen zur exakten Stromregelung und damit Einhaltung einer gewünschten Farbwiedergabe und Farbtemperatur unabhängig von Temperaturschwankungen und einer in weiten Grenzen frei wählbaren Frequenz der Pulsweitenmodulation kann alternativ durch Bildung des Stromsensorsignals aus dem Effektivwert des Strommesswertes oder aus einer Tiefpassfilterung des Strommesswertes erfolgen.

In alternativen Ausführungsformen wird die Effektivwertbildung oder Tiefpassfilterung des Strommesswertes nicht vor der Digitalisierung und Abgabe des digitalisierten Stromsensorsignals an den Mikroprozessor durchgeführt, sondern programmgesteuert nach der Digitalisierung vorzugsweise im Mikroprozessor selbst, so dass sie entsprechende Aufbereitung des Strommesswertes und Umwandlung in ein digitalisiertes Stromsensorsignal entfallen und damit der Schaltungsaufbau, d.h. die Hardware der Steuerung der Beleuchtungsvorrichtung vereinfacht und damit verbilligt werden kann.

Auch bei diesen alternativen Ausführungsformen kann durch programmgesteuertes Subtrahieren einer Konstanten vom Effektivwert oder vom Wert des digitalisierten Strommesswertes nach der Tiefpassfilterung des elektronischen Schalters durch den Mikroprozessor ein über den Strommesswiderstand fließender Steuer- oder Ladestrom des elektronischen Schalters berücksichtigt werden.

Eine Vorrichtung zur Ansteuerung von in Reihe geschalteten Leuchtdioden einer Beleuchtungsvorrichtung, insbesondere einer Beleuchtungsvorrichtung für Film-, Video- und Fotoaufnahmen, mit einem elektronischen Schalter zur Pulsweitenmodulation des durch die Leuchtdioden fließenden Leuchtdiodenstroms, der von einem Stromsensor erfasst und als Strommesswert an eine Signalaufbereitung abgegeben wird, die ein Stromsensorsignal an einen Mikroprozessor abgibt, der ausgangsseitig mit dem elektronischen Schalter und einer steuerbaren Spannungsquelle ur Einstellung der an die in Reihe geschalteten Leuchtdioden der Beleuchtungsvorrichtung angelegten Leuchtdiodenspannung verbunden ist, ist **dadurch gekennzeichnet, dass** die Signalaufbereitung einen Verstärker, einen Effektivwertwandler und einen Analog/Digital-Wandler enthält, dessen Eingang mit dem Effektivwert des Strommesswertes beaufschlagt ist und von dessen Ausgang der digitalisierte Wert des Stromsensorsignals an den Eingang des Mikroprozessors abgegeben wird, der den im Einschaltzeitpunkt durch die Leuchtdioden fließenden pulsweitenmodulierten Leuchtdiodenstrom aus der Beziehung ${I}_{PWM} = ADval * GN * 100 % / PWM$ berechnet, wobei ADval der digitalisierte Wert des Stromsensorsignals bzw. des Effektivwertes des verstärkten Strommesswertes, GN die Verstärkung des Strommesswertes und PWM die Aussteuerung der Pulsweitenmodulation von 0% bis 100% ist.

Eine alternative Vorrichtung zur Ansteuerung von in Reihe geschalteten Leuchtdioden einer Beleuchtungsvorrichtung, insbesondere einer Beleuchtungsvorrichtung für Film-, Video- und Fotoaufnahmen, mit einem elektronischen Schalter zur Pulsweitenmodulation des durch die Leuchtdioden fließenden Leuchtdiodenstroms, der von einem Stromsensor erfasst und als Strommesswert an eine Signalaufbereitung abgegeben wird, die ein Stromsensorsignal an einen Mikroprozessor abgibt, der ausgangsseitig mit dem elektronischen Schalter und einer steuerbaren Spannungsquelle ur Einstellung der an die in Reihe geschalteten Leuchtdioden der Beleuchtungsvorrichtung angelegten Leuchtdiodenspannung verbunden ist, ist **dadurch gekennzeichnet, dass** die Signalaufbereitung einen Verstärker, einen Tiefpassfilter und einen Analog/Digital-Wandler enthält, dessen Eingang mit dem Ausgangssignal des Tiefpassfilters beaufschlagt ist und von dessen Ausgang der digitalisierte Wert des Stromsensorsignals an den Eingang des Mikroprozessors abgegeben wird, der den im Einschaltzeitpunkt durch die Leuchtdioden fließenden pulsweitenmodulierten Leuchtdiodenstrom aus der Beziehung ${I}_{PWM} = ADval * GN * 100 % / PWM$ berechnet, wobei ADval der digitalisierte Wert des Stromsensorsignals bzw. des verstärkten Strommesswertes nach der Tiefpassfilterung, GN die Verstärkung des Strommesswertes und PWM die Aussteuerung der Pulsweitenmodulation von 0% bis 100% ist.

Diese alternativen Vorrichtungen ermöglichen eine Pulsweitenmodulation von Leuchtdioden einer Beleuchtungsvorrichtung mit in weiten Grenzen bis in den Megahertzbereich frei wählbarer Frequenz und zuverlässiger Regelung auch kleinster Pulsbreiten unter Verwendung von kostengünstigen Standardbausteinen und gewährleisten einen hohen Wirkungsgrad bei der Ansteuerung der Leuchtdioden der Beleuchtungsvorrichtung, so dass die Helligkeit bzw. die von der Beleuchtungsvorrichtung abgegebene Lichtstärke mittels Pulsweitenmodulation gesteuert und gleichzeitig die Farbwiedergabe und Farbtemperatur bei konstant gehaltenem Leuchtdiodenstrom fest eingestellt werden kann und Belichtungsschwankungen auch bei hohen Aufnahmefrequenzen einer Laufbild- oder Videokamera bzw. sehr kurzen Belichtungszeiten bei einer Stehbildkamera ausgeschlossen werden.

Dabei ist eine Serienschaltung der Leuchtdioden mit zumindest teilweise unterschiedlicher Farbwiedergabe und Farbtemperatur einfacher aufgebaut und effizienter als eine Parallelschaltung mehrer Leuchtdioden mit entsprechenden Symmetriewiderständen.

Als Alternative zu einer Signalaufbereitung mit einem Verstärker und einem Effektivwertwandler bzw. einem Tiefpassfilter kann der Mikroprozessor programmgesteuert den Effektivwert des digitalisierten Wertes des Strommesswertes bilden oder eine Tiefpassfilterung des digitalisierten Wertes des Strommesswertes durchführen und den im Einschaltzeitpunkt durch die Leuchtdioden fließenden pulsweitenmodulierten Leuchtdiodenstrom aus der Beziehung ${I}_{PWM} = {AD}_{RMS} * GN * 100 % / PWM$ bzw. aus der Beziehung ${I}_{PWM} = {AD}_{TP} * GN * 100 % / PWM$ berechnen, wobei AD_{RMS} der Effektivwert des digitalisierten Strommesswertes, AD_{TP} der Wert des digitalisierten Strommesswertes nach der Tiefpassfilterung, GN die Verstärkung des Strommesswertes und PWM die Aussteuerung der Pulsweitenmodulation von 0% bis 100% ist.

Auch in diesen Ausführungsformen kann der Mikroprozessor vom digitalisierten Wert des Stromsensorsignals, vom Effektivwert des digitalisierten Strommesswertes oder vom Wert des digitalisierten Strommesswertes nach der Tiefpassfilterung eine Konstante subtrahieren, die einen über den Strommesswiderstand fließenden Steuer- oder Ladestrom des elektronischen Schalters berücksichtigt.

Vorzugsweise strahlen die in Reihe geschalteten Leuchtdioden zumindest teilweise Licht unterschiedlicher Farbe und/oder Farbtemperatur ab, so dass das Gesamtlicht aus einer Mischung der verschiedenen Farben bzw. Farbtemperaturen zusammengesetzt und damit bezüglich der gewünschten Farbe oder Farbtemperatur einstellbar ist.

Als Stromsensor zur Ableitung des Strommesswertes wird insbesondere ein standardisierter Strommesswiderstand eingesetzt. In weiterer Alternative kann zur Strommessung ein Stromwandler, beispielsweise ein auf einem Hallelement basierender Stromwandler, eingesetzt werden.

Der elektronische Schalter kann entweder zwischen den Leuchtdioden und dem Stromsensor angeordnet und vorzugsweise als N-Kanal-MOSFET ausgebildet werden oder zwischen dem Gleichspannungswandler und den Leuchtdioden angeordnet und als P-Kanal-MOSFET mit höherem On-Widerstand ausgebildet werden, dessen Ansteuerung jedoch aufwendiger ist als die Ansteuerung eines am Fußpunkt der vorzugsweise in Reihe geschalteten Leuchtdioden angeordneten elektronischen Schalters in Form eines N-Kanal-MOSFETs.

Anhand von in der Zeichnung dargestellten Ausführungsbeispielen sollen der der Erfindung zugrunde liegende Gedanke sowie weitere Merkmale und Vorteile der Erfindung näher erläutert werden. Es zeigen:
- Fig. 1: ein Blockschaltbild zur Ansteuerung einer Beleuchtungsvorrichtung mit mehre- ren in Reihe geschalteten Leuchtdioden und Bildung eines Stromsensorsignals aus einer Effektivwertwandlung des erfassten und verstärkten Strommesswer- tes und
- Fig. 2: ein Blockschaltbild zur Ansteuerung einer Beleuchtungsvorrichtung mit mehre- ren in Reihe geschalteten Leuchtdioden und Bildung eines Stromsensorsignals aus einer Tiefpassfilterung des erfassten und verstärkten Strommesswertes.

Fig. 1 zeigt ein Blockschaltbild zur Ansteuerung einer Beleuchtungsvorrichtung 10 mit mehreren in Reihe geschalteten Leuchtdioden 11, bei denen es sich zur Einstellung einer gewünschten Farbwiedergabe und Farbtemperatur um LEDs unterschiedlicher Farbe handeln kann. Die in Reihe geschalteten Leuchtdioden 11 der Beleuchtungsvorrichtung 10 werden aus einer steuerbaren Spannungsquelle gespeist, die aus einer Gleichspannungsquelle 1, beispielsweise einer Batterie oder einem Akkumulator, und einem an die Gleichspannungsquelle 1 angeschlossen steuerbaren Gleichspannungswandler 2 besteht. Als Alternative zur Gleichspannungsquelle 1 und zum Gleichspannungswandler 2 kann als steuerbare Spannungsquelle eine Wechselstromquelle mit nachgeschaltetem, steuerbarem Gleichrichter vorgesehen werden.

In Reihe zu den Leuchtdioden 11 der Beleuchtungsvorrichtung 10 ist ein elektronischer Schalter 5 angeordnet, der in dem Ausführungsbeispiel vorzugsweise als N-Kanal-MOSFET ausgebildet ist und einen Drain-, Source- und Gate-Anschluss aufweist, und der den durch die Leuchtdioden 11 fließenden Leuchtdiodenstrom I_{PWM} zur Veränderung bzw. Konstanthaltung der Leuchtstärke der Leuchtdioden 11 bei sich ändernder Temperatur pulsweitenmoduliert, wobei die Pulsbreite von 0 bis 100% veränderbar ist und die Frequenz der Pulsweitenmodulation in weitesten Grenzen frei gewählt werden kann.

Ein mit dem elektronischen Schalter 5 und Massepotential verbundener Shuntwiderstand 6 zur Messung des durch die Leuchtdioden 11 fließenden, pulsweitenmodulierten Leuchtdiodenstromes I_{PWM} gibt einen Strommesswert I_{M} an einen nachgeschalteten Verstärker 7 ab, dessen Ausgang mit einem Effektivwertwandler 8 verbunden ist. Der ein Stromsensorsignal I_{S} abgebende Ausgang des Effektivwertwandlers 8 ist mit dem Eingang eines Analog/Digital-Wandlers 9 verbunden, der Werte ADval für die digitalisierten Stromsensorsignale I_{S} an einen Eingang eines Mikroprozessor 3 abgibt.

Die Funktion des Verstärkers 7 und des Effektivwertwandlers 8 kann in einem kombinierten Verstärker und Effektivwertwandler 12 zusammengefasst werden.

Der Mikroprozessor 3 ist über einen ersten Ausgang über einen Digital/Analog-Wandler 4 mit einem Steuereingang des steuerbaren Gleichspannungswandlers 2 und über einen zweiten Ausgang mit einem Steueranschluss des elektronischen Schalters 5, beispielsweise mit dem Gate-Anschluss eines N-Kanal-MOSFETs verbunden.

Im Betrieb der Beleuchtungsvorrichtung 10 erfolgt die Stromversorgung der in Reihe geschalteten Leuchtdioden 11 aus der Gleichspannungsquelle 1 über den steuerbaren Gleichspannungswandler 2, mit dem die an die in Reihe geschalteten Leuchtdioden 11 angelegte Spannung einstellbar ist. Der durch die Leuchtdioden 11 fließende Leuchtdiodenstrom I_{PWM} wird mittels des elektronischen Schalters 5 pulsweitenmoduliert, wobei die Pulsbreite von 0 bis 100% verändert und die Frequenz der Pulsweitenmodulation in weitesten Grenzen frei gewählt werden kann. Durch die Pulsweitenmodulation der in Reihe geschalteten Leuchtdioden 11 kann die Leuchtstärke der Leuchtdioden 11 beliebig variiert und bei minimaler Verlustwärme eine maximale Leuchtstärke und maximale Lebensdauer der Leuchtdioden 11 erzielt werden, wobei ein Vielfaches des sonst erlaubten Leuchtdiodenstromes I_{PWM} infolge des Puls betriebes zulässig ist. Die bis in den Megahertzbereich mögliche Frequenz der Pulsweitenmodulation kann insbesondere so eingestellt bzw. geregelt werden, dass keine Schwankungen der Lichtintensität auf einem Laufbild- oder Videofilm auch bei sehr kurzen Belichtungszeiten auftreten.

Der durch die Leuchtdioden 11 fließende Leuchtdiodenstrom I_{PWM} wird an dem Shuntwiderstand 6 erfasst und über den Verstärker 7 dem Effektivwertwandler 8 zugeführt, dessen Ausgang das analoge Stromsensorsignal I_{S} im Analog/Digital-Wandler 9 digitalisiert an den Eingang des Mikroprozessor 3 gelegt wird.

Der Mikroprozessor 3 errechnet aus dem ihm zugeführten digitalen, verstärkten und integrierten Strommesswert ADval, der Verstärkung GN des erfassten Strommesswertes I_{M} und der Aussteuerung PWM der Pulsweitenmodulation von 0% bis 100% nach der Beziehung $ADval * GN * 100 % / PWM$

Die Stromzeitfläche des durch die Leuchtdioden 11 in Abhängigkeit von der Schaltfrequenz des elektronischen Schalters 5 durch die Leuchtdioden 11 fließenden Leuchtdiodenstromes I_{PWM} und stellt über einen in den Mikroprozessor 3 implementierten digitalen Regler und den Digital/Analog-Wandler 4 den steuerbaren Gleichspannungswandler 2 in seiner Ausgangsspannung so ein, dass der für eine bestimmte Farbwiedergabe und Farbtemperatur erforderliche Leuchtdiodenstrom durch die in Reihe geschalteten Leuchtdioden 11 der Beleuchtungsvorrichtung 10 fließt.

Infolge der Einstellbarkeit des durch die in Reihe geschalteten Leuchtdioden 11 fließenden Leuchtdiodenstromes kann die Schaltfrequenz des vom zweiten Ausgang des Mikroprozessor 3 angesteuerten elektronischen Schalters 5 und damit die Frequenz des pulsweitenmodulierten Leuchtdiodenstromes I_{PWM} in weiten Grenzen frei gewählt werden, wobei Frequenzen bis in den Megahertzbereich schaltungstechnisch problemlos zu realisieren sind.

Wird daher zur Veränderung der Leuchtstärke der Beleuchtungsvorrichtung 10 bzw. zur Änderung der Frequenz des pulsweitenmodulierten Leuchtdiodenstromes I_{PWM} bei hohen Aufnahmegeschwindigkeiten einer Film- oder Videokamera bzw. kurzen Filmbelichtungszeiten die Schaltfrequenz des elektronischen Schalters 5 verändert, so wird über die Regelung des Leuchtdiodenstromes I_{PWM} der für eine bestimmte Farbwiedergabe und/oder Farbtemperatur erforderliche Leuchtdiodenstrom I_{PWM} durch eine entsprechende Veränderung der Ausgangsspannung des Gleichspannungswandlers 2 nachgeführt.

Die Berechnung des zum Einschaltzeitpunkt durch die in Reihe geschalteten Leuchtdioden 11 fließenden Leuchtdiodenstromes I_{PWM} mittels des Mikroprozessor 3 kann zur Kompensation des über den Steueranschluss des elektronischen Schalters 5, beispielsweise über die Gate-Source-Strecke eines N-Kanal-MOSFETs, und durch den Shuntwiderstand 6 nach Massepotential abfließenden Ladestroms durch die Beziehung ${I}_{PWM} = \left(ADval-GC\right) * GN * 100 % / PWM$ erweitert werden, wobei ADval der digitalisierte Wert des verstärkten und integrierten Strommesswertes, GN die Verstärkung des erfassten Strommesswertes, PWM die Aussteuerung der Pulsweitenmodulation von 0% bis 100% und GC eine Konstante des elektronischen Schalters 5 ist, die einen über den Strommesswiderstand 6 fließenden Steuer- oder Ladestrom des elektronischen Schalters 5 berücksichtigt.

Damit kann der tatsächlich durch die in Reihe geschalteten Leuchtdioden 11 fließende pulsweitenmodulierte Leuchtdiodenstrom I_{PWM} sehr exakt ermittelt und durch eine entsprechende Ansteuerung des steuerbaren Gleichspannungswandlers 2 die Ausgangsspannung am Ausgang des Gleichspannungswandlers 2 so eingestellt werden, dass ein für eine bestimmte Farbwiedergabe und Farbtemperatur erforderlicher Leuchtdiodenstrom I_{PWM} eingehalten wird.

Alternativ zu der in der Zeichnung dargestellten Anordnung des elektronischen Schalters 5 am Fußpunkt der in Reihe geschalteten Leuchtdioden 11 der Beleuchtungsvorrichtung 10 kann der elektronische Schalter auch auf der Versorgungsseite, das heißt zwischen dem Ausgang des steuerbaren Gleichspannungswandlers 2 und der Anodenseite der Beleuchtungsvorrichtung 10, angeordnet werden, was jedoch eine aufwändigere Ansteuerung des elektronischen Schalters oder die Verwendung eines P-Kanal-MOSFETs mit einem höheren On-Widerstand erforderlich macht.

Das in Fig. 2 dargestellte Blockschaltbild zur Ansteuerung einer Beleuchtungsvorrichtung 10 mit mehreren in Reihe geschalteten Leuchtdioden 11 stimmt in seinem schaltungstechnischen Aufbau mit dem der Fig. 1 mit der Maßgabe überein, dass anstelle eines Effektivwertwandlers 8 ein Tiefpassfilter 13 vorgesehen ist, mit dem eine Tiefpassfilterung des verstärkten Strommesswertes I_{M} durchgeführt wird, so dass insoweit auf die vorstehenden Beschreibung des Aufbaus und der Funktion der Schaltungsanordnung gemäß Fig. 1 Bezug genommen wird. Auch bei dieser Schaltungsvarianten kann die Funktion des Verstärkers 7 und des Tiefpassfilters 13 in einem kombinierten Verstärker und Tiefpassfilter 14 zusammengefasst werden.

Alternativ zu einer Aufbereitung des Strommesswertes I_{M} zu einem digitalisierten Stromsensorsignal I_{S} mittels eines Verstärkers und eines Effektivwertwandlers bzw. eines Tiefpassfilters kann der Mikroprozessor programmgesteuert den Effektivwert des digitalisierten Wertes des Strommesswertes bilden oder eine Tiefpassfilterung des digitalisierten Wertes des Strommesswertes durchführen und den im Einschaltzeitpunkt durch die Leuchtdioden fließenden pulsweitenmodulierten Leuchtdiodenstrom aus der Beziehung ${I}_{PWM} = {AD}_{RMS} * GN * 100 % / PWM$ bzw. aus der Beziehung ${I}_{PWM} = {AD}_{TP} * GN * 100 % / PWM$ berechnen, wobei AD_{RMS} der Effektivwert des digitalisierten Strommesswertes, AD_{TP} der Wert des digitalisierten Strommesswertes nach der Tiefpassfilterung, GN die Verstärkung des Strommesswertes und PWM die Aussteuerung der Pulsweitenmodulation von 0% bis 100% ist.

Auch in diesen Ausführungsformen kann der Mikroprozessor 3 vom digitalisierten Wert des Stromsensorsignals I_{S}, vom Effektivwert des digitalisierten Strommesswertes I_{M} oder vom Wert des digitalisierten Strommesswertes I_{M} nach der Tiefpassfilterung eine Konstante GC subtrahieren, die einen über den Strommesswiderstand fließenden Steuer- oder Ladestrom des elektronischen Schalters berücksichtigt.

### Bezugszeichenliste

- 1: Gleichspannungsquelle
- 2: steuerbarer Gleichspannungswandler
- 3: Mikroprozessor
- 4: Digital/Analog-Wandler
- 5: elektronischer Schalter (N-Kanal-MOSFET, P-Kanal-MOSFET)
- 6: Stromsensor (Strommesswiderstand,Shuntwiderstand)
- 7: Verstärker
- 8: Effektivwertwandler
- 9: Analog/Digital-Wandler
- 10: Beleuchtungsvorrichtung
- 11: Leuchtdioden (LEDs)
- 12: kombinierter Verstärker und Effektivwertwandler
- 13: Tiefpassfilter
- 14: kombinierter Verstärker und Tiefpassfilter
- ADval: Wert der digitalisierten Stromsensorsignale I_{S}
- AD_{RMS}: Effektivwert des digitalisierten Strommesswertes
- AD_{TP}: Wert des digitalisierten Strommesswertes I_{M} nach der Tiefpassfilterung
- GC: Konstante des elektronischen Schalters
- GN: Verstärkung des Strommesswertes
- I_{M}: Strommesswert
- I_{PWM}: pulsweitenmodulierter Leuchtdiodenstrom
- I_{S}: Stromsensorsignal
- PWM: Aussteuerung der Pulsweitenmodulation von 0% bis 100%

## Patentansprüche

1. Verfahren zur Ansteuerung von in Reihe geschalteten Leuchtdioden (11) einer Beleuchtungsvorrichtung (10) für Film-, Video- und Fotoaufnahmen mit einer steuerbaren Gleichspannungsquelle (1, 2), mit der die an die Leuchtdioden (11) angelegte Spannung eingestellt wird, einem elektronischen Schalter (5), mit dem der durch die Leuchtdioden (11) fließende Leuchtdiodenstrom (I_{PWM}) mittels Pulsweitenmodulation eingestellt wird, und mit einem Stromsensor (6), der den durch die Leuchtdioden (11) fließenden Leuchtdiodenstrom (I_{PWM}) erfasst und einen Strommesswert (I_{M}) abgibt, der verstärkt wird und aus dem ein stromproportionales Stromsensorsignal (I_{S}) gebildet wird, das digitalisiert und als digitalisierter Wert (ADval) des Stromsensorsignals (I_{S}) an einen Mikroprozessor (3) abgegeben wird, der den durch die Leuchtdioden (11) in Abhängigkeit von der Schaltfrequenz des elektronischen Schalters (5) fließenden pulsweitenmodulierten Leuchtdiodenstrom (I_{PWM}) aus der Beziehung ${I}_{PWM} = ADval * GN * 100 % / PWM$
mit ADval dem digitalisierten Wert des Stromsensorsignals (I_{S}), GN der Verstärkung des Strommesswertes (I_{M}) und PWM der Aussteuerung der Pulsweitenmodulation von 0% bis 100% berechnet und die Ausgangsspannung der steuerbaren Gleichspannungsquelle (1, 2) so einstellt, dass der für eine bestimmte Farbwiedergabe und Farbtemperatur des von den Leuchtdioden (11) abgegebenen Lichts erforderliche pulsweitenmodulierte Leuchtdiodenstrom (I_{PWM}) durch die in Reihe geschalteten Leuchtdioden (11) der Beleuchtungsvorrichtung (10) fließt.

2. Verfahren nach mindestens einem der vorangehenden Ansprüche, **dadurch gekennzeichnet, dass** der Leuchtdiodenstrom (I_{PWM}) mittels des in Reihe zu den Leuchtdioden (11) geschalteten und vom Mikroprozessor (3) angesteuerten elektronischen Schalters (5) pulsweitenmoduliert und der pulsweitenmodulierte Leuchtdiodenstrom (I_{PWM}) mit einem in Reihe zum elektronischen Schalter (5) angeordneten Strommesswiderstand (6) erfasst, der erfasste Strommesswert (I_{M}) verstärkt und ein stromproportionales Stromsensorsignal (I_{S}) aus dem verstärkten Strommesswert (I_{M}) gebildet wird, das digitalisiert und als digitalisierter Wert (ADval) des Stromsensorsignals (I_{S}) an den Mikroprozessor (3) abgegeben wird, der den im Einschaltzeitpunkt durch die Leuchtdioden (11) fließenden pulsweitenmodulierten Leuchtdiodenstrom (I_{PWM}) aus der Beziehung ${I}_{PWM} = \left(ADval-GC\right) * GN * 100 % / PWM$
berechnet, wobei ADval der digitalisierte Wert des Stromsensorsignals (Iₛ), GN die Verstärkung des erfassten Strommesswertes (I_{M}), PWM die Aussteuerung der Pulsweitenmodulation von 0% bis 100% und GC eine Konstante des elektronischen Schalters (5) ist, die einen über den Strommesswiderstand (6) fließenden Steuer- oder Ladestrom (I_{L}) des elektronischen Schalters (5) berücksichtigt.

3. Verfahren nach Anspruch 1 oder 2, **dadurch gekennzeichnet, dass** das Stromsensorsignal (I_{S}) aus dem Effektivwert des Strommesswertes (I_{M}) gebildet wird.

4. Verfahren nach Anspruch 1 oder 2, **dadurch gekennzeichnet, dass** das Stromsensorsignal (I_{S}) aus der Tiefpassfilterung des Strommesswertes (I_{M}) gebildet wird.

5. Verfahren nach Anspruch 1, **dadurch gekennzeichnet, dass** der pulsweitenmodulierte Leuchtdiodenstrom (I_{PWM}) von einem Stromsensor (6) erfasst, der erfasste Strommesswert (I_{M}) verstärkt und digitalisiert an den Mikroprozessor (3) abgegeben wird, der programmgesteuert den Effektivwert (AD_{RMS}) des digitalisierten Wertes des Strommesswertes (I_{M}) bildet und den im Einschaltzeitpunkt durch die Leuchtdioden (11) fließenden pulsweitenmodulierten Leuchtdiodenstrom (I_{PWM}) aus der Beziehung ${I}_{PWM} = {AD}_{RMS} * GN * 100 % / PWM$ berechnet, wobei AD_{RMS} der Effektivwert des digitalisierten Strommesswertes (I_{M}), GN die Verstärkung des Strommesswertes (I_{M}) und PWM die Aussteuerung der Pulsweitenmodulation von 0% bis 100% ist.

6. Verfahren nach Anspruch 1, **dadurch gekennzeichnet, dass** der pulsweitenmodulierte Leuchtdiodenstrom (I_{PWM}) von einem Stromsensor (6) erfasst, der erfasste Strommesswert (I_{M}) verstärkt und digitalisiert an den Mikroprozessor (3) abgegeben wird, der programmgesteuert eine Tiefpassfilterung des digitalisierten Wertes des Strommesswertes (I_{M}) durchführt und den im Einschaltzeitpunkt durch die Leuchtdioden (11) fließenden pulsweitenmodulierten Leuchtdiodenstrom (I_{PWM}) aus der Beziehung ${I}_{PWM} = {AD}_{TP} * GN * 100 % / PWM$
berechnet, wobei AD_{TP} der Wert des digitalisierten Strommesswertes (I_{M}) nach der Tiefpassfilterung, GN die Verstärkung des Strommesswertes (I_{M}) und PWM die Aussteuerung der Pulsweitenmodulation von 0% bis 100% ist.

7. Verfahren nach Anspruch 5 oder 6, **dadurch gekennzeichnet, dass** der Mikroprozessor (3) vom Effektivwert (AD_{RMS}) oder vom Wert (AD_{TP}) des digitalisierten Strommesswertes (I_{M}) nach der Tiefpassfilterung des elektronischen Schalters (5) programmgesteuert eine Konstante (GC) subtrahiert, die einen über den als Strommesswiderstand (6) ausgebildeten Stromsensor fließenden Steuer- oder Ladestrom (I_{L}) des elektronischen Schalters (5) berücksichtigt.

8. Vorrichtung zur Durchführung des Verfahrens zur Ansteuerung von in Reihe geschalteten Leuchtdioden (11) einer Beleuchtungsvorrichtung (10) für Film-, Video- und Fotoaufnahmen nach mindestens einem der vorangehenden Ansprüche, **gekennzeichnet durch**
- einen in Reihe zu den Leuchtdioden (11) geschalteten elektronischen Schalter (5) zur Pulsweitenmodulation des **durch** die Leuchtdioden (11) fließenden Leuchtdiodenstroms (I_{PWM}),
- einen Stromsensor (6) zur Erfassung des Leuchtdiodenstroms (I_{PWM}) und Abgabe eines Strommesswertes (I_{M}),
- eine Signalaufbereitung (7, 8, 9, 12, 13) mit einem Verstärker (7) und einem Analog/Digital-Wandler (9), dessen Eingang mit dem Strommesswert (I_{M}) beaufschlagt ist und von dessen Ausgang der digitalisierte Wert (ADval) eines Stromsensorsignals (I_{S}) abgegeben wird,
- einen Mikroprozessor (3), der eingangsseitig mit dem Stromsensorsignal (I_{S}) beaufschlagt ist und ausgangsseitig mit dem elektronischen Schalter (5) und mit einer steuerbaren Spannungsquelle (1, 2) zur Einstellung der an die in Reihe geschalteten Leuchtdioden (11) der Beleuchtungsvorrichtung (10) angelegten Leuchtdiodenspannung verbunden ist und den im Einschaltzeitpunkt **durch** die Leuchtdioden (11) fließenden pulsweitenmodulierten Leuchtdiodenstrom (I_{PWM}) aus der Beziehung ${I}_{PWM} = ADval * GN * 100 % / PWM$
berechnet, wobei ADval der digitalisierte Wert des Stromsensorsignals (I_{S}) bzw. des Effektivwertes des verstärkten Strommesswertes (I_{M}), GN die Verstärkung des Strommesswertes (I_{M}) und PWM die Aussteuerung der Pulsweitenmodulation von 0% bis 100% ist.

9. Vorrichtung nach Anspruch 8, **dadurch gekennzeichnet, dass** der Stromsensor aus einem in Reihe zum elektronischen Schalter (5) angeordneten Strommesswiderstand (6) besteht und dass der Mikroprozessor (3) den im Einschaltzeitpunkt durch die Leuchtdioden (11) fließenden pulsweitenmodulierten Leuchtdiodenstrom (I_{PWM}) aus der Beziehung ${I}_{PWM} = \left(ADval-GC\right) * GN * 100 % / PWM$
berechnet, wobei ADval der digitalisierte Wert des Stromsensorsignals (I_{S}), GN die Verstärkung des erfassten Strommesswertes (I_{M}), PWM die Aussteuerung der Pulsweitenmodulation von 0% bis 100% und GC eine Konstante des elektronischen Schalters (5) ist, die einen über den Strommesswiderstand (6) fließenden Steuer- oder Ladestrom (I_{L}) des elektronischen Schalters (5) berücksichtigt.

10. Vorrichtung nach Anspruch 8, **dadurch gekennzeichnet, dass** der Stromsensor (6) aus einem Stromwandler, vorzugsweise auf der Basis eines Hallelements, besteht.

11. Vorrichtung nach einem der Ansprüche 8 bis 10, **dadurch gekennzeichnet, dass** die Signalaufbereitung den Verstärker (7), einen Effektivwertwandler (8) und den Analog/Digital-Wandler (9) enthält, dessen Eingang mit dem Effektivwert des Strommesswertes (I_{M}) beaufschlagt ist und von dessen Ausgang der digitalisierte Wert (ADval) des Stromsensorsignals (I_{S}) an den Eingang des Mikroprozessors (3) abgegeben wird.

12. Vorrichtung nach einem der Ansprüche 8 bis 10, **dadurch gekennzeichnet, dass** die Signalaufbereitung den Verstärker (7), einen Tiefpassfilter (13) und den Analog/Digital-Wandler (9) enthält, dessen Eingang mit dem Ausgangssignal des Tiefpassfilters (13) beaufschlagt ist und von dessen Ausgang der digitalisierte Wert (ADval) des Stromsensorsignals (I_{S}) an den Eingang des Mikroprozessors (3) abgegeben wird.

13. Vorrichtung nach einem der Ansprüche 8 bis 10, **dadurch gekennzeichnet, dass** der Mikroprozessor (3) programmgesteuert den Effektivwert (AD_{RMS}) des digitalisierten Wertes des Strommesswertes (I_{M}) bildet oder programmgesteuert eine Tiefpassfilterung des digitalisierten Wertes des Strommesswertes (I_{M}) durchführt.

14. Vorrichtung nach mindestens einem der vorangehenden Ansprüche 8 bis 13, **dadurch gekennzeichnet, dass** ein erster Ausgang des Mikroprozessors (3) über einen Digital/Analog-Wandler (4) mit einem Steueranschluss der steuerbaren Spannungsquelle (1, 2) verbunden ist, die eine Ausgangsspannung an die Leuchtdioden (11) anlegt, die von einem vom Mikroprozessor (3) an den Steueranschluss der steuerbaren Spannungsquelle (1, 2) abgegebenen Steuersignal abhängt.

15. Vorrichtung nach mindestens einem der vorangehenden Ansprüche 8 bis 14, **dadurch gekennzeichnet, dass** die steuerbare Spannungsquelle (1, 2) aus einer Gleichspannungsquelle (1) und einem an die Gleichspannungsquelle (1) angeschlossenen Gleichspannungswandler (2) besteht.

## Claims

1. Method for driving series-connected light-emitting diodes (11) of an illumination device (10) for film, video and photographic recordings with a controllable DC voltage source (1, 2), by means of which the voltage applied to the light-emitting diodes (11) is set, an electronic switch (5), by means of which the light-emitting diode current (I_{PWM}) flowing through the light-emitting diodes (11) is set by means of pulse width modulation, and with a current sensor (6), which detects the light-emitting diode current (I_{PWM}) flowing through the light-emitting diodes (11) and outputs a current measurement value (I_{M}), which is amplified and from which a current-proportional current sensor signal (I_{S}) is formed, which is digitized and output as digitized value (ADval) of the current sensor signal (I_{S}) to a microprocessor (3), which calculates the pulsed-width-modulated light-emitting diode current (I_{PWM}) flowing through the light-emitting diodes (11) in a manner dependent on the switching frequency of the electronic switch (5) from the relationship ${I}_{PWM} = ADval * GN * 100 % / PWM$
where ADval is the digitized value of the current sensor signal (I_{S}), GN is the gain of the current measurement value (I_{M}) and PWM is the modulation of the pulse width modulation from 0% to 100%, and sets the output voltage of the controllable DC voltage source (1, 2) in such a way that the pulse-width-modulated light-emitting diode current (I_{PWM}) required for a specific colour rendering and colour temperature of the light emitted by the light-emitting diodes (11) flows through the series-connected light-emitting diodes (11) of the illumination device (10).

2. Method according to Claim 1, **characterized in that** the light-emitting diode current (I_{PWM}) is pulse-width-modulated by means of the electronic switch (5), which is connected in series with the light-emitting diodes (11) and is driven by the microprocessor (3), and the pulse-width-modulated light-emitting diode current (I_{PWM}) is detected by means of a current measuring resistor (6) arranged in series with the electronic switch (5), the detected current measurement value (I_{M}) is amplified and a current-proportional current sensor signal (I_{S}) is formed from the amplified current measurement value (I_{M}), which signal is digitized and output as digitized value (ADval) of the current sensor signal (I_{S}) to the microprocessor (3), which calculates the pulse-width-modulated light-emitting diode current (I_{PWM}) flowing through the light-emitting diodes (11) at the switch-on instant from the relationship ${I}_{PWM} = \left(ADval-GC\right) * GN * 100 % / PWM$
where ADval is the digitized value of the current sensor signal (I_{S}), GN is the gain of the detected current measurement value (I_{M}), PWM is the modulation of the pulse width modulation from 0% to 100%, and GC is a constant of the electronic switch (5), said constant taking account of a control or charging current (I_{L}) of the electronic switch (5) that flows via the current measuring resistor (6).

3. Method according to Claim 1 or 2, **characterized in that** the current sensor signal (I_{S}) is formed from the effective value of the current measurement value (I_{M}).

4. Method according to Claim 1 or 2, **characterized in that** the current sensor signal (I_{S}) is formed from the low-pass filtering of the current measurement value (I_{M}) .

5. Method according to Claim 1, **characterized in that** the pulse-width-modulated light-emitting diode current (I_{PWM}) is detected by a current sensor (6), the detected current measurement value (I_{M}) is amplified and digitized and output to the microprocessor (3), which, in a program-controlled manner forms the effective value (AD_{RMS}) of the digitized value of the current measurement value (I_{M}) and calculates the pulse-width-modulated light-emitting diode current (I_{PWM}) flowing through the light-emitting diodes (11) at the switch-on instant from the relationship ${I}_{PWM} = {AD}_{RMS} * GN * 100 % / PWM$
where AD_{RMS} is the effective value of the digitized current measurement value (I_{M}), GN is the gain of the current measurement value (I_{M}) and PWM is the modulation of the pulse-width-modulation from 0% to 100%.

6. Method according to Claim 1, **characterized in that** the pulse-width-modulated light-emitting diode current (I_{PWM}) is detected by a current sensor (6), the detected current measurement value (I_{M}) is amplified and digitized and output to the microprocessor (3), which, in a program-controlled manner, carries out a low-pass filtering of the digitized value of the current measurement value (I_{M}) and calculates the pulse-width-modulated light-emitting diode current (I_{PWM}) flowing through the light-emitting diodes (11) at the switch-on instant from the relationship ${I}_{PWM} = {AD}_{TP} * GN * 100 % / PWM$
where AD_{TP} is the value of the digitized current measurement value (I_{M}) after the low-pass filtering, GN is the gain of the current measurement value (I_{M}) and PWM is the modulation of the pulse-width-modulation from 0% to 100%.

7. Method according to Claim 5 or 6, **characterized in that** the microprocessor (3) subtracts a constant (GC) from the effective value (AD_{RMS}) or from the value (AD_{TP}) of the digitized current measurement value (I_{M}) after the low-pass filtering of the electronic switch (5) in a program-controlled manner, said constant taking account of a control or charging current (I_{L}) of the electronic switch (5) that flows via the current sensor embodied as a current measuring resistor (6).

8. Device for carrying out the method for driving series-connected light-emitting diodes (11) of an illumination device (10) for film, video and photographic recordings according to at least one of the preceding claims,
**characterized by**
- an electronic switch (5) connected in series with the light-emitting diodes (11) and serving for the pulse width modulation of the light-emitting diode current (I_{PWM}) flowing through the light-emitting diodes (11),
- a current sensor (6) for detecting the light-emitting diode current (I_{PWM}) and outputting a current measurement value (I_{M}),
- a signal conditioning system (7, 8, 9, 12, 13) having an amplifier (7) and an analogue/digital converter (9), to the input of which the current measurement value (I_{M}) is applied and from the output of which the digitized value (ADval) of a current sensor signal (I_{S}) is output,
- a microprocessor (3), to which the current sensor signal (I_{S}) is applied on the input side and which, on the output side, is connected to the electronic switch (5) and to a controllable voltage source (1, 2) for setting the light-emitting diode voltage applied to the series-connected light-emitting diodes (11) of the illumination device (10) and which calculates the pulse-width-modulated light-emitting diode current (I_{PWM}) flowing through the light-emitting diodes (11) at the switch-on instant from the relationship ${I}_{PWM} = ADval * GN * 100 % / PWM$
where ADval is the digitized value of the current sensor signal (I_{S}) or of the effective value of the amplified current measurement value (I_{M}), GN is the gain of the current measurement value (I_{M}) and PWM is the modulation of the pulse-width-modulation from 0% to 100%.

9. Device according to Claim 8, **characterized in that** the current sensor comprises a current measuring resistor (6) arranged in series with the electronic switch (5), and **in that** the microprocessor (3) calculates the pulse-width-modulated light-emitting diode current (I_{PWM}) flowing through the light-emitting diodes (11) at the switch-on instant from the relationship ${I}_{PWM} = \left(ADval-GC\right) * GN * 100 % / PWM$
where ADval is the digitized value of the current sensor signal (I_{S}), GN is the gain of the detected current measurement value (I_{M}), PWM is the modulation of the pulse width modulation from 0% to 100%, and GC is a constant of the electronic switch (5), said constant taking account of a control or charging current (I_{L}) of the electronic switch (5) that flows via the current measuring resistor (6).

10. Device according to Claim 8, **characterized in that** the current sensor (6) comprises a current converter, preferably on the basis of a Hall element.

11. Device according to any of Claims 8 to 10, **characterized in that** the signal conditioning system contains the amplifier (7), a effective value converter (8) and the analogue/digital converter (9), to the input of which the effective value of the current measurement value (I_{M}) is applied and from the output of which the digitized value (ADval) of the current sensor signal (I_{S}) is output to the input of the microprocessor (3).

12. Device according to any of Claims 8 to 10, **characterized in that** the signal conditioning system contains the amplifier (7), a low-pass filter (13) and the analogue/digital converter (9), to the input of which the output signal of the low-pass filter (13) is applied and from the output of which the digitized value (ADval) of the current sensor signal (I_{S}) is output to the input of the microprocessor (3).

13. Device according to any of Claims 8 to 10, **characterized in that** the microprocessor (3), in a program-controlled manner, forms the effective value (AD_{PMS}) of the digitized value of the current measurement value (I_{M}) or, in a program-controlled manner, carries out a low-pass filtering of the digitized value of the current measurement value (I_{M}) .

14. Device according to at least one of the preceding Claims 8 to 13, **characterized in that** a first output of the microprocessor (3) is connected via a digital/analogue converter (4) to a control terminal of the controllable voltage source (1, 2), which applies an output voltage to the light-emitting diodes (11) which depends on a control signal output to the control terminal of the controllable voltage source (1, 2) by the microprocessor (3).

15. Device according to at least one of the preceding Claims 8 to 14, **characterized in that** the controllable voltage source (1, 2) comprises a DC voltage source (1) and a DC-DC converter (2) connected to the DC voltage source (1).

## Revendications

1. Procédé pour piloter des diodes électroluminescentes (11) branchées en série dans un dispositif d'éclairage (10) pour des prises de vues de film, de vidéo et de photo avec une source à tension constante (1, 2) susceptible d'être commandée, avec laquelle on établit la tension appliquée aux diodes électroluminescentes (11), comprenant un commutateur électronique (5) au moyen duquel le courant (I_{PWM}) traversant les diodes électroluminescentes (11) est réglé au moyen d'une modulation en largeur d'impulsion, et comprenant un détecteur de courant (6) qui détecte le courant (I_{PWM}) traversant les diodes électroluminescentes (11) et qui délivre une valeur de mesure (I_{M}) du courant, valeur qui est amplifiée et à partir de laquelle on forme un signal de détection de courant (I_{S}), proportionnel au courant, qui est numérisé et envoyé à un microprocesseur (3) sous forme de valeur numérisée (ADval) du signal de détection de courant (I_{S}), ledit processeur calculant, à partir de l'équation ${I}_{PWM} = ADval * GN * 100 % / PWM ,$
le courant de diode (I_{PWM}) modulé en largeur d'impulsion traversant les diodes électroluminescentes (11) en fonction de la fréquence de commutation du commutateur électronique (5), dans laquelle ADval est la valeur numérisée du signal de détection de courant (IS), GN est l'amplification de la valeur de mesure (I_{M}) du courant, et PWM est le coefficient de modulation en largeur d'impulsion de 0 % à 100 %, et établit la tension de sortie de la source de tension continue (1, 2) susceptible d'être commandée de telle manière que le courant de diode (I_{PWM}) modulé en largeur d'impulsion de la façon requise pour une certaine restitution en couleurs et une certaine température de couleur de la lumière émise par les diodes électroluminescentes (11) traversant les diodes électroluminescentes (11) branchées en série du dispositif d'éclairage (10).

2. Procédé selon la revendication précédente, **caractérisé en ce que** le courant de diode (I_{PWM}) est modulé en largeur d'impulsion au moyen du commutateur électronique (5) branché en série avec les diodes électroluminescentes (11) et piloté par le microprocesseur (3), et le courant de diode (I_{PWM}) modulé en largeur d'impulsion est détecté avec une résistance de mesure de courant (6) agencée en série par rapport au commutateur électronique (5), la valeur mesurée et détectée (I_{M}) du courant est amplifiée et un signal de détection de courant (I_{S}) proportionnel au courant est formé à partir de la valeur de mesure de courant (I_{M}) amplifiée, ce signal étant numérisé et fourni au microprocesseur (3) sous forme de valeur numérisée (ADval) du signal de détection de courant (I_{S}), le processeur calculant, à partir de l'équation ${I}_{PWM} = \left(ADval-GC\right) * GN * 100 % / PWM ,$
le courant de diode (I_{PWM}) modulé en largeur d'impulsion traversant l'instant de commutation les diodes électroluminescentes (11), dans laquelle ADval est la valeur numérisée du signal de détection de courant (I_{S}), GN est l'amplification de la valeur de mesure de courant détecté (I_{M}), PWM est le coefficient de modulation en largeur d'impulsion de 0 % à 100 %, et GC est une constante du commutateur électronique (5), qui tient compte d'un courant de commande ou courant de charge (I_{L}) du commutateur électronique (5) traversant la résistance de mesure de courant (6).

3. Procédé selon la revendication 1 ou 2, **caractérisé en ce que** le signal de détection de courant (I_{S}) est formé par la valeur efficace de la valeur de mesure de courant (I_{M}).

4. Procédé selon la revendication 1 ou 2, **caractérisé en ce que** le signal de détection de courant (I_{S}) est formé par filtrage en passe-bas de la valeur de mesure de courant (I_{M}).

5. Procédé selon la revendication 1, **caractérisé en ce que** le courant de diode (I_{PWM}) modulé en largeur d'impulsion est détecté par un détecteur de courant (6), la valeur de mesure de courant détectée (I_{M}) est amplifiée et envoyée au microprocesseur (3) en étant numérisée, ledit processeur formant, sous la commande d'un programme, la valeur efficace (AD_{RMS}) de la valeur numérisée de la valeur de mesure de courant (I_{M}) et calculant à partir de l'équation ${I}_{PWM} = {AD}_{RMS} * GN * 100 % / PWM ,$
le courant de diode (I_{PWM}) modulé en largeur d'impulsion traversant les diodes électroluminescentes (11), dans laquelle AD_{RMS} est la valeur efficace de la valeur de mesure de courant numérisé (I_{M}), GM est l'amplification de la valeur de mesure de courant (I_{M}) et PWM est le coefficient de modulation en largeur d'impulsion de 0 % à 100 %.

6. Procédé selon la revendication 1, **caractérisé en ce que** le courant de diode (I_{PWM}) modulé en phase d'impulsion est détecté par un détecteur de courant (6), la valeur de mesure de courant (I_{M}) est amplifiée et envoyée sous forme numérisée au microprocesseur (3) qui exécute, sous la commande d'un programme, un filtrage en passe-bas de la valeur numérisée de la valeur de mesure de courant (I_{M}) et qui calcule, à partir de l'équation ${I}_{PWM} = = {AD}_{TP} * GN * 100 % / PWM ,$
le courant de diode (I_{PWM}) modulé en largeur d'impulsion traversant les diodes électroluminescentes (11), dans laquelle AD_{TP} est la valeur de mesure de courant numérisée (I_{M}) après le filtrage passe-bas, GN est l'amplification de la valeur de mesure de courant (I_{M}) et PWM est le coefficient de modulation en largeur d'impulsion de la modulation en largeur d'impulsion de 0 % à 100 %.

7. Procédé selon la revendication 5 ou 6, **caractérisé en ce que** le microprocesseur (3) soustrait à partir de la valeur efficace (AD_{RMS}) ou de la valeur (AD_{TP}) de la valeur de mesure de courant numérisé (I_{M}) et après le filtrage passe-bas du commutateur électronique (5), sous la commande d'un programme, une constante (GC) qui tient compte d'un courant de commande ou de charge (I_{M}) du commutateur électronique (5) qui s'écoule via le détecteur de courant réalisé sous forme de résistance de mesure de courant (6).

8. Appareil pour la mise en oeuvre du procédé pour le pilotage de diodes électroluminescentes (11) branchées en série dans un dispositif d'éclairage (10) pour des prises de vues de films, de vidéos et de photos selon l'une au moins des revendications précédentes,
**caractérisé par**
- un commutateur électronique (5) branché en série par rapport aux diodes électroluminescentes (11) pour la modulation en largeur d'impulsion du courant de diode (I_{PWM}) traversant les diodes électroluminescentes (11),
- un détecteur de courant (6) pour détecter le courant de diode (I_{PWM}) et pour fournir une valeur de mesure de courant (I_{M}),
- un dispositif de préparation de signaux (7, 8, 9, 12, 13) avec un amplificateur (7) et un convertisseur analogique/numérique (9) dont l'entrée est attaquée par la valeur de mesure de courant (I_{M}), et à la sortie duquel on prélève la valeur numérisée (ADval) d'un signal de détection de courant (I_{S}),
- un microprocesseur (3) dont l'entrée est attaquée par le signal de détection de courant (I_{S}) et dont la sortie est reliée au commutateur électronique (5) et à une source de tension (1, 2) susceptible d'être commandée pour régler la tension de diode appliquée aux diodes électroluminescentes (11) branchées en série du dispositif d'éclairage (10), et qui calcule, à partir de l'équation ${I}_{PWM} = ADval * GN * 100 % / PWM ,$
le courant de diode (I_{PWM}) à modulation en largeur d'impulsion traversant à l'instant de commutation à travers les diodes électroluminescentes (11), dans laquelle la valeur ADval est la valeur numérisée du signal de détection de courant (I_{S}) ou la valeur efficace de la valeur de mesure de courant (I_{M}) amplifiée, GN est l'amplification de la valeur de mesure de courant (I_{M}) et PWM est le coefficient de modulation en largeur d'impulsion de 0 % à 100 %.

9. Appareil selon la revendication 8, **caractérisé en ce que** le détecteur de courant est constitué par une résistance de mesure de courant (6) agencée en série par rapport au commutateur électronique (5), et **en ce que** le microprocesseur (3) calcule, à partir de l'équation ${I}_{PWM} = \left(ADval-GC\right) * GN * 100 % / PWM ,$
le courant de diode à modulation en largeur d'impulsion (I_{PWM}) traversant à l'instant de communication à travers les diodes électroluminescentes (11), dans laquelle ADval est la valeur numérisée du signal de détection de courant (I_{S}), GN est l'amplification de la valeur de mesure de courant détecté (I_{M}), PWM est le coefficient de modulation en largeur d'impulsion de 0 % à 100 %, et GC est une constante du commutateur électronique (5) qui tient compte d'un courant de commande ou d'un courant de charge (I_{L}) du commutateur électronique (5).

10. Appareil selon la revendication 8, **caractérisé en ce que** le détecteur de courant (6) est formé par un convertisseur de tension, de préférence basé sur un élément de Hall.

11. Appareil selon l'une des revendication 8 à 10, **caractérisé en ce que** le système de préparation de signaux comprend l'amplificateur (7), un convertisseur de valeur efficace (8) et le convertisseur analogique/numérique (9) attaqué à son entrée avec la valeur efficace de la valeur de mesure de courant (I_{M}) et à la sortie duquel la valeur numérisée (ADval) du signal de détection de courant (I_{S}) est envoyée à l'entrée du microprocesseur (3).

12. Appareil selon l'une des revendications 8 à 10, **caractérisé en ce que** le système de préparation de signal comprend l'amplificateur (7), un filtre passe-bas (13) et le convertisseur analogique/numérique (9) attaqué à son entrée avec le signal de sortie du filtre passe-bas (13), et à la sortie duquel la valeur numérisée (ADval) du signal de détection de courant (I_{S}) est envoyée à l'entrée du microprocesseur (3).

13. Appareil selon l'une des revendications 8 à 10, **caractérisé en ce que** le microprocesseur (3) forme, sous la commande d'un programme, la valeur efficace (AD_{RMS}) de la valeur numérisée de la valeur de mesure de courant (I_{M}), ou bien exécute, sous la commande d'un programme, un filtrage passe-bas de la valeur numérisée de la valeur de mesure de courant (I_{M}).

14. Appareil selon l'une au moins des revendications 8 à 13, **caractérisé en ce qu'**une première sortie du microprocesseur (3) est reliée via un convertisseur numérique/analogique (4) à une borne de commande de la source de tension (1, 2) susceptible d'être commandée, qui applique aux diodes électroluminescentes (11) une tension de sortie qui dépend du signal de commande envoyé par le microprocesseur (3) à la borne de commande de la source de tension (1, 2) susceptible d'être commandée.

15. Appareil selon l'une au moins des revendications 8 à 14, **caractérisé en ce que** la source de tension (1, 2) susceptible d'être commandée est composée d'une source de tension continue (1) et d'un convertisseur de tension continue (2) raccordé à la source de tension continue (1).
